# EUROPÄISCHE PATENTSCHRIFT

(11) **EP 3 410 916 B1**
(45) Veröffentlichungstag und Bekanntmachung des Hinweises auf die Patenterteilung: **08.07.2020**
(21) Anmeldenummer: 17703722.3
(22) Anmeldetag: 03.02.2017
(51) Int. Cl.: A47L 15/44

(54) **VORRICHTUNG ZUR ABGABE VON REINIGUNGSMITTEL**
DEVICE FOR DISPENSING CLEANING AGENT
DISPOSITIF DE DISTRIBUTION DE PRODUIT DE NETTOYAGE

(30) Priorität: 05.02.2016 DE 102016102086
(43) Veröffentlichungstag der Anmeldung: 12.12.2018
(73) Patentinhaber: Sanhua AWECO Appliance Systems GmbH, 88099 Neukirch (DE)
(72) Erfinder: WANG, Zuo, 88090 Immenstaad (DE); WUNN, Erwin, 88099 Neukirch (DE); PLESCHINGER, Andreas, 5205 Schleedorf (AT); BÖTTGER, Ulrich, 88079 Kressbronn (DE)
(74) Vertreter: Otten, Roth, Dobler & Partner mbB Patentanwälte
(86) Internationale Anmeldenummer: PCT/EP2017/052353
(87) Internationale Veröffentlichungsnummer: WO 2017/134207

(56) Entgegenhaltungen:
- WO-A1-2009/083576
- DE-A1-102005 025 391
- DE-A1-102006 055 345
- DE-U1- 8 516 941
- US-A1- 2005 045 672

## Beschreibung

Die Erfindung betrifft eine Vorrichtung zur Abgabe von Reinigungsmittel nach dem Oberbegriff des Anspruchs 1.

### Stand der Technik

In Geschirrspülmaschinen sind bereits Dosiervorrichtungen bekannt geworden, bei denen eine Zwischenkammer oder Dosierkammer einer Vorratskammer für Klarspüler nachgeschaltet ist. Ein Doppelventilstößel betätigt hierbei die Ventilfunktion in der Öffnung zwischen Vorratskammer und Dosierkammer sowie der Auslauföffnung der Dosierkammer in den Spülraum der Spülmaschine in gegenläufiger Weise. Dies bedeutet, dass bei einmaliger Strombeaufschlagung des zur Betätigung vorgesehenen elektromagnetischen Ventils die Öffnung zwischen Vorratskammer und Dosierkammer geöffnet und die Auslauföffnung der Dosierkammer verschlossen wird.

Beim Übergang in den stromlosen Zustand wird anschließend die Dosierkammer gegenüber der Vorratskammer verschlossen und die Auslauföffnung geöffnet, so dass das Klarspülmittel in den Spülraum abfließt. Diese Anordnung der beiden Kammern dient dazu, mit Hilfe des vorgegebenen Volumens der Dosierkammer ein festes Dosiervolumen vorzugeben, wobei bei jeder Strombeaufschlagung der elektromagnetischen Spule auch Klarspüler in den Spülraum der Spülmaschine zugeführt wird.

Derartige Dosiervorrichtungen sind üblicherweise mit einer Kammer bzw. Speicher zur Aufnahme bzw. Speicherung von Reinigungsmittel kombiniert. Diese Kammer bzw. dieser Speicher wird zur Zugabe des Reinigungsmittels in den Spülvorgang mit Hilfe einer Klappe bzw. einem Deckel geöffnet, die/der in geschlossenen Stellung verriegelt ist und durch Federdruck nach einer Entriegelung geöffnet wird. Die Entriegelung findet aus Gründen der Kostenersparnis mit der gleichen elektromagnetischen Spule statt, mit der die Klarspülerdosierung vorgenommen wird.

Um die Programmfolge des Spülvorgangs auch in der Zugabe des entsprechenden Reinigungs- bzw. Klarspülmittels einzuhalten, ist es hierbei erforderlich, dass bei der ersten Strombeaufschlagung der Spule nur die Klappe bzw. Deckel der Reinigerkammer bzw. des Speichers und erst bei einer darauf folgenden Strombeaufschlagung der Spule die Klarspüldosierung betätigt wird. Hierzu wird bei handelsüblichen Maschinen eine Hebelanordnung mit einer Klinkvorrichtung verwendet, die ein Einklinken des Betätigungshebels für den Klarspüler bei der ersten Strombeaufschlagung und eine Ventilbetätigung für das Klarspülmittel erst ab der zweiten Strombeaufschlagung bewirken. Durch das Öffnen der Spülmaschinentür wird der Klinkenmechanismus mittels Schwerkraft wieder in den Ausgangszustand zurückgebracht, so dass erneut ein Spülprogramm von Beginn an ablaufen kann. Dies ist u.a. auch als sog. "Mechanischer Reset" bekannt.

Darüber hinaus sind bereits Dosiervorrichtungen für Geschirrspüler bekannt, die an Stelle einer Klappe als Verschlussdeckel einen Schiebedeckel aufweisen, der eine lineare Bewegung zu einer der Begrenzungswand des Flüssigreinigerbehälters parallelen Ebene durchführt, jedoch am Ende des Schließvorgangs eine Absenkung zum Abdichten des Deckels vollführt (vgl. EP 0780 087 B1). Diese Dosiervorrichtungen vermeiden gegenüber einer Dosiervorrichtung mit einer Klappe ein Verschmälern des Aufbewahrungsraumes im Geschirrspüler aufgrund des freizuhaltenden Bewegungsraumes der Klappe.

Nachteilig bei den letztgenannten Vorrichtungen ist jedoch u.a., dass eine vergleichsweise aufwendige und störungsanfällige, insbesondere verkantende bzw. verhakende Führung des Schiebedeckels und eine relativ große Dosiervorrichtung realisiert werden.

Weiterhin ist auch eine Dosiervorrichtung bekannt, die einen schwenkbaren Drehdeckel umfasst (vgl. DE 102 44 678), der um eine Drehachse etwa parallel zum Gehäuse bzw. zur Tür verschwenkt, wobei auch hier eine Absenkung am Ende des Schließvorgangs zum Abdichten des Speichers vorgesehen ist. Es hat sich in der Praxis jedoch gezeigt, dass im Dauereinsatz unter anderem der Drehdeckel relativ leicht beeinträchtigt bzw. in Betrieb beschädigt wird. Auch wird von Benutzern das Verdrehen zum Betätigen des Drehdeckels im Vergleich zum o.g. Schiebedeckel als ergonomisch und ästhetisch weniger angenehm empfunden.

Eine Dosiervorrichtung entsprechend dem Oberbegriff des Anspruchs 1 ist bereit aus DE 10 2005 025 391 A1 bekannt.

Bei bisherigen Dosiervorrichtungen ist von Nachteil, dass gerade bei einer Verwendung der in den letzten Jahren immer häufiger eingesetzten "Reinigertabs", d.h. Festkörperreiniger in Quaderform, sich das Reinigungsmittel bzw. der "Tab" nicht vollständig ausgespült wird, so dass für die Beseitigung des Schmutzes zu wenig Reiniger sich im Wasser löst. Damit wird insbesondere auch im Spülgang noch Reinigungsmittel eingetragen, was ebenso nachteilig ist.

### Aufgabe und Vorteile der Erfindung

Demgegenüber ist es Aufgabe der Erfindung, eine Vorrichtung zur Abgabe von Reinigungsmittel vorzuschlagen, die den Stand der Technik verbessert.

Diese Aufgabe wird, ausgehend von einem Stand der Technik der einleitend genannten Art, durch die Merkmale des Anspruchs 1 gelöst. Durch die in den Unteransprüchen genannten Maßnahmen sind vorteilhafte Ausführungsformen und Weiterbildungen der Erfindung möglich.

Erfindungsgemäß ist in der Vorrichtung wenigstens ein Wasserleitelement zum Leiten und/oder Führen von Wasser in und/oder im Speicher und insbesondere zur Basiswand des Speichers angeordnet.

Mit Hilfe der Erfindung wird erreicht, dass Wasser, insbesondere des/der Sprüharme des Geschirrspülers, nicht nur durch die Öffnung des Speichers direkt zur Basiswand des Speichers gelangt/fliegt, sondern von einem vorteilhaften Teil bzw. einer Sammelfläche der Vorrichtung aufgefangen und mittels des Wasserleitelementes in den Speicher und/oder im Speicher vorzugsweise entlang der Seitenwand hin zur Basiswand geleitet/geführt wird.

Hiermit kann nicht nur das Wasser, das direkt durch die Öffnung des Speichers in den Speicher gelangt/fliegt zum Lösen/Ausspülen/Auswaschen des Reinigungsmittels verwendet werden, sondern zusätzlich auch Wasser, das neben dem Speicher bzw. der Öffnung auf die Vorrichtung trifft/fliegt/strömt kann in vorteilhafter Weise dem Speicher zugeleitet werden. Demzufolge wird gemäß der Erfindung zusätzlich Auswasch-Wasser generiert/verwendbar, so dass der Reiniger besser ausgewaschen/gelöst wird. Entsprechend können auch schwerer lösliche Reinigungsmittel verwendet und/oder kürzere Auswaschzeiten bzw. -phasen realisiert werden.

So wird Wasser, insb. Spritzwasser, Sprüharmwasser bzw. Betriebs-/Reinigungswasser, in vorteilhafter Weise aufgefangen bzw. eingesammelt und mittels des erfindungsgemäßen Wasserleitelementes an einen vorteilhaften Ort geleitet/geführt, so dass das Reinigungsmittel, insb. ein Feststoffreiniger bzw. ein Reinigertab oder dergleichen, aus der erfindungsgemäßen Vorrichtung aus dem Speicher ausgewaschen/ausgespült wird und in den Innenraum bzw. Reinigungsraum der Geschirrspülmaschine gelangt. Hierdurch wird das Reinigungsmittel vollständig ausgewaschen bzw. gelöst und mittels des vorteilhaften Pumpsystems über Sprüharme zum Geschirr geführt bzw. gepumpt, insb. gesprüht wird.

Erfindungsgemäß ist das Wasserleitelement als Trichter ausgebildet und/oder umfasst zwei spitzwinklig zueinander angeordnete Wasserleitelemente/-strukturen, die wie ein Trichter wirken bzw. Wasser von einem größeren Querschnitt zu einem kleineren Querschnitt leiten bzw. zu einem Ausgang leiten.

Erfindungsgemäß ist ein Wassereinlass bzw. eine -öffnung bzw.-ausnehmung an der Seitenwand des Speichers angeordnet, so dass insbesondere (eingefangenes/eingesammelte bzw. erfindungsgemäß geleitetes) Wasser in vorteilhafter Weise dem Speicher, insb. der Seitenwand des Speichers zugeleitet wird.

Vielfach sind die Vorrichtungen in der Tür angeordnet, so dass die Betriebs-/Auswaschstellung bei geschlossener Tür realisiert ist, d.h. die Basiswand ist hierbei im Wesentlichen vertikal angeordnet/ausgerichtet. Reinigungsmittel wird üblicherweise bei geöffneter Tür eingefüllt, so dass in dieser Einfüllstellung die Basiswand unten bzw. im Wesentlichen in horizontaler Ausrichtung und die Seitenwand/Seitenwände seitlich angeordnet ist/sind.

Erfindungsgemäß ist dieser Wassereinlass der Seitenwand des Speichers in Betriebsstellung bzw. in Auswaschstellung der Vorrichtung an einer Oberseite bzw. einer oberen Seitenwand des Speichers angeordnet. So wird in der Betriebs- bzw. Auswaschstellung bzw. bei geschlossener Tür der Wassereinlass oben bzw. einer in vertikaler Richtung oberen Seitenwand angeordnet bzw. diese Seitenwand umfasst den Wassereinlass, dem in vorteilhafter Weise das Wasser mittels des Wasserleitelementes zugeleitet wird.

In einer besonderen Weiterbildung der Erfindung ist das Wasserleitelement an der Seitenwand und/oder Basiswand an der Seitenwand und/oder Basiswand angeordnet. Hiermit kann erreicht werden, dass das dem Speicher seitlich zugeleitete Wasser nicht in den Reinigungsraum tropft, sondern an der Seitenwand bzw. entlang der Wandung/Oberfläche in den Speicher fließt/geleitet wird, vorzugsweise entlang der Seitenwand bis zur Basiswand und zudem auch entlang der Basiswand geleitet wird.

Gemäß der Erfindung kann mittels des Wasserleitelementes ein Fließweg nahezu vollständig definiert bzw. geführt/festgelegt werden, wobei der erfindungsgemäße Fließweg vom Ort des Auftreffens an der Oberfläche der Vorrichtung bzw. vom Ort des Einsammelns/Einfangens des Wassers (möglichst ununterbrochen) bis vorzugsweise der Basiswand ausgebildet ist. Auf die Basiswand wurde in Einfüllstellung das Reinigungsmittel bzw. der Tab/Festkörperreiniger gelegt, an der dieser meist anhaftet/verklebt. Durch das/die Wasserleitelemente wird der Reiniger, insb. Tab, in vorteilhafter Weise mit relativ viel Wasser gelöst bzw. ausgewaschen.

Vorzugsweise ist wenigstens ein Abstandselement zum wenigstens teilweisen Beabstanden des Reinigungsmittels von der Wand, insb. Basiswand, angeordnet, so dass insbesondere wenigstens teilweise ein Hohlraum zwischen Wand und Reinigungsmittel vorhanden. Hiermit wird erreicht, dass Wasser "hinter" bzw. "unter" den Reiniger, insb. Tab, strömen/geleitet wird und ggf. angeklebter Reiniger/Tab in vorteilhafter Weise löst/auswäscht.

Vorteilhafterweise umfasst die Seitenwand und/oder Basiswand wenigstens das Wasserleitelement und/oder das Abstandselement. Beispielsweise umfasst wenigstens die Basiswand und/oder die in Betriebs-/Auswaschstellung bzw. bei geschlossener Tür obere und untere Seitenwand, d.h. oben und unten an der Seite, je ein Wasserleitelement und/oder ein weitgehend durchgängiges Wasserleitelement. Hiermit kann von oben an der oberen, vorzugsweise zur horizontalen Ebene spitzwinklig/geneigt angeordneten seitenwand ein vorteilhaftes Zuführen/Zuleiten realisiert werden und unten bzw. die untere Seitenwand ermöglicht mit dem Wasserleitelement/Abstandselement im Fall eines Herunterfallens/Herunterrutschens des Reinigers/Tabs auf diese Seitenwand, dass Wasser den Reiniger/Tab in vorteilhafter Weise unterspült und somit auswäscht/löst.

Vorzugsweise ist das Abstandselement wenigstens teilweise als Wasserleitelement ausgebildet, insb. an der "unteren" Seitenwand und/oder der Basiswand.

Vorzugsweise sind mehrere (im Wesentlichen parallel zueinander ausgerichtete) Wasserleitelemente und/oder mehrere Abstandselemente vorgesehen, insbesondere sind mehrere Wasserleitelemente und/oder Abstandselemente wenigstens teilweise als Rippen und/oder Noppen und/oder Dämme und/oder Erhebungen und/oder (offene oder geschlossene) Kanäle und/oder Nuten und/oder Rillen und/oder Vertiefungen ausgebildet. Hiermit wird z.B. die Oberflächenspannung und/oder Kapillarkraft des Wassers zur Leitung bzw. Anhaftung in vorteilhafter Weise verwendet.

Vorteilhafterweise ist das Wasserleitelement wenigstens teilweise als Auskragung des Speichers und/oder der Seitenwand ausgebildet. Hiermit kann u.a. von oben dem Speicher weitgehend vertikal zuströmenden/geleitetes Wasser quasi "eingefangen" werden und in vorteilhafter Weise umgelenkt, insbesondere in den Speicher hinein bzw. zur/entlang der Seitenwand geleitet werden.

So bildet z.B. die Seitenwand und/oder Basiswand sowie wenigstens ein oder zwei Abstandselemente sowie das Reinigungsmittel wenigstens teilweise einen geschlossenen Wasserkanal zum Durchleiten von Wasser aus. Hiermit wird der Reiniger/Tab von unten in vorteilhafter Weise gelöst bzw. die Verklebung gelöst.

### Ausführungsbeispiel

Ein Ausführungsbeispiel der Erfindung ist in der Zeichnung dargestellt und wird anhand der schematischen Figuren nachfolgend näher erläutert.

Im Einzelnen zeigt:
- Figur 1: schematisch eine Vorrichtung gemäß der Erfindung in Vorderansicht (ohne Deckel/Klappe eines Speichers),
- Figur 2: schematisch, perspektivisch die Vorrichtung gemäß Figur 1 von oben, vorne betrachtet,
- Figur 3: schematische, perspektivisch die Vorrichtung gemäß Figur 1 von vorne, seitlich betrachtet,
- Figur 4: schematisch, perspektivisch ein Ausschnitt eines Speichers der Vorrichtung gemäß Figur 1 von unten, vorne betrachtet,
- Figur 5: schematisch, perspektivisch ein Schnitt durch den Speicher der Vorrichtung gemäß Figur 1 von unten, vorne betrachtet,
- Figur 6: schematisch, perspektivisch ein Ausschnitt eines zweiten Speichers einer zweiten Vorrichtung gemäß der Erfindung und
- Figur 7: schematisch, perspektivisch ein Ausschnitt eines dritten Speichers einer dritten Vorrichtung gemäß der Erfindung.

In den Figuren ist jeweils eine Vorrichtung gemäß der Erfindung dargestellt, wobei ein Speicher 1 zur Aufnahme von Reinigungsmittel vorgesehen ist. Dieses Reinigungsmittel wird während der Reinigungsphase des Geschirrspülers in den Reinigungsraum für das Geschirr gesteuert zudosiert. Hierbei wird ein nicht näher dargestellter Deckel geöffnet, so dass das Reinigungsmittel aus dem Speicher 1 auslaufen bzw. ausgespült werden kann. Beispielsweise wird hierfür eine nicht näher dargestellte Rastvorrichtung bzw. ein Drehraster betätigt, so dass eine Spannfeder oder dergleichen die Öffnungsbewegung des Deckels bewirkt.

Der Speicher weist eine Basiswand 8 und Seitenwände 7 auf. In der dargestellten Betriebsstellung bzw. in Auswaschstellung der Vorrichtung ist an einer Oberseite bzw. einer oberen Seitenwand 7 des Speichers 1 ein Einlass 6 für von oben bzw. vertikal herunterfließendes/strömendes Wasser vorgesehen.

In Betriebsstellung bzw. in Auswaschstellung der Vorrichtung ist an der Oberseite bzw. über der oberen Seitenwand 7 des Speichers 1 ein Trichter 4 vorgesehen, dieser ist mittels einer Gehäusewand mit zwei Dämmen 5 bzw. Wasserleitelementen 5 bzw. Erhebungen 5 realisiert. Hiermit wird Wasser, das von den Sprüharmen zur Vorrichtung bzw. in den Speicher 1 und zusätzlich oberhalb des Speichers 1 auf die Vorrichtung spritzt/fliegt, eingesammelt und dem Speicher 1 in vorteilhafter Weise zugeleitet.

Gerade in Figur 4 wird deutlich, dass am Rand des Speichers 1 bzw. dem Einlass 6 Auskragungen 12 von Rippen 9 der Seitenwand 7 vorgesehen sind, die das herunterfließende Wasser "einfangen" und umleiten, längs der oberen, etwas zur horizontalen Ebene (spitzwinklig) geneigten Seitenwand 7 mittels der Rippen 9 bzw. Wasserleitelemente 9 gemäß der Erfindung zur Basiswand 8 geleitet werden.

Die Basiswand 8 weist wiederum Noppen 9 bzw. ein Profil/Erhebungen auf, so dass das Wasser der oberen Seitenwand 7 "hinter" einen Reinigertab fließen kann und diesen von "hinten" ausspülen/auflösen kann. Durch die geringe Auflagefläche, d.h. "Spitzen" der Noppen 9 bzw. Rippen 9 der Basiswand 8, erfolgt eine sehr schnelle Auflösung, selbst bei angeklebtem Tab.

Anschließend wird das Wasser längs der Rippen 9 der unteren Seitenwand 7 aus dem Speicher 1 herausfließen. Sollte ein Tab nach dem Lösen von der Basiswand 8 auf die leicht zur horizontalen Ebene geneigten unteren Seitenwand 7 fallen, wird mittels der Rippen 9 auch hier ein "Unterspülen" bzw. vorteilhaftes Auswaschen realisiert.

Die Noppen 9 bzw. Rippen 9 der Basiswand 8 sind vorteilhaft angeordnet bzw. ausgerichtet, so dass sich das Wasser vorteilhaft verteilt.

In Figur 3 sind beispielhaft drei separate Fließwege von Wasser angedeutet, das erfindungsgemäß eingesammelt (Auftreffpunkt), zum/im Speicher 1 geleitet/geführt wird und (mit gelöstem Reinigungsmittel) ausströmt (Pfeilspitze). Zudem kann auch entlang der Tür herunterfließendes Wasser, d.h. von oben herunterfließendes Wasser, das der Vorrichtung zufließt, zum bzw. vom Trichter 4 eingesammelt und zum Speicher 1 in vorteilhafter Weise geleitet werden. Somit wird gemäß der Erfindung auch Wasser eingesammelt, das außerhalb der Vorrichtung an die Wand/Tür auftrifft, was eine deutliche Steigerung der Wassermenge für das Lösen/Auswaschen des Reinigers/Tabs bedeutet.

Gerade ein Vergleich der Strukturen bzw. Noppen/Rippen 9 gemäß Figur 4 mit den Strukturen bzw. Noppen/Rippen 9 gemäß den Figuren 6 und 7 wird deutlich, dass das herunterfließende Wasser in vorteilhafter Weise "eingefangen" und in den Speicher 1 geleitet wird und gerade an der Basiswand 8 diverse Strukturen bzw. Noppen/Rippen 9 mit unterschiedlicher Form/Formgebung, insb. verzweigten und/oder V-förmigen Strukturen bzw. Noppen/Rippen 9 oder dergleichen verwirklicht werden kann. Hiermit kann eine vorteilhaft funktionelle Wasserlenkung/-führung bzw. "Hinterspülung" entlang der Basiswand 8 bzw. zwischen Reinigertab und Wand 8 realisiert werden.

Grundsätzlich kann auch ein vorteilhaftes Ausgestallten der Leitrippen bzw. des Dammes 5, die/der das Wasser von der Innentür resp. Dispenseroberfläche in die Reinigerwanne bzw. den Speicher 1 leiten sollen, auch noch einen größeren Radius aufweisen, was sich ebenfalls günstig wirken kann.

### Bezugszeichenliste

- 1: Speicher
- 2: Öffnung
- 3: Sammelfläche/-bereich
- 4: Trichter
- 5: Damm
- 6: Einlass
- 7: Seitenwand
- 8: Basiswand
- 9: Noppen/Rippen
- 10: Klarspülbereich
- 12: Auskragung

- A: Auslass/Auslauf
- F: Fließweg
- O: Oben
- U: Unten

## Patentansprüche

1. Vorrichtung zur Abgabe von Reinigungsmittel in eine Geschirrspülmaschine mit einem Deckelelement zum Verschließen bzw. Freigeben wenigstens einer Öffnung (2) eines Speichers (1) zur Speicherung des Reinigungsmittels, wobei der Speicher (1) wenigstens eine der Öffnung (2) gegenüber angeordnete Basiswand (8) und wenigstens eine zur Basiswand (8) quer ausgerichtete Seitenwand (7) aufweist, wobei wenigstens ein Wasserleitelement (5, 9) zum Leiten und/oder Führen von Wasser (F) angeordnet ist, **dadurch gekennzeichnet, dass** in einer Betriebsstellung und/oder in Auswaschstellung der Vorrichtung an einer Oberseite und/oder einer oberen Seitenwand (7) des Speichers (1) ein Einlass (6) für von oben und/oder vertikal herunterfließendes/strömendes Wasser vorgesehen ist, und dass in der Betriebsstellung und/oder in Auswaschstellung der Vorrichtung an der Oberseite und/oder über der oberen Seitenwand (7) des Speichers (1) ein Trichter (4) vorgesehen ist, wobei dieser mittels einer Gehäusewand mit zwei Dämmen (5) und/oder ersten Wasserleitelementen (5) und/oder Erhebungen (5) realisiert ist, so dass Wasser, das von Sprüharmen zur Vorrichtung und/oder in den Speicher (1) und zusätzlich oberhalb des Speichers (1) auf die Vorrichtung spritzt/fliegt, eingesammelt und dem Speicher (1) zugeleitet wird.

2. Vorrichtung nach Anspruch 1, **dadurch gekennzeichnet, dass** wenigstens ein zweites Wasserleitelement 9) wenigstens an der Seitenwand (7) und/oder an der Basiswand (8) angeordnet ist.

3. Vorrichtung nach einem der vorgenannten Ansprüche, **dadurch gekennzeichnet, dass** wenigstens ein Abstandselement (9) zum wenigstens teilweise Beabstanden des Reinigungsmittels von der Wand (7, 8) angeordnet ist, so dass insbesondere wenigstens teilweise ein Hohlraum zwischen Wand (7, 8) und Reinigungsmittel vorhanden ist

4. Vorrichtung nach Anspruch 3, **dadurch gekennzeichnet, dass** wenigstens die Seitenwand (7) und/oder Basiswand (8) wenigstens das Wasserleitelement (9) und/oder das Abstandselement (9) umfasst.

5. Vorrichtung nach einem der Ansprüche 3 oder 4, **dadurch gekennzeichnet, dass** das Abstandselement (9) wenigstens teilweise als Wasserleitelement (9) ausgebildet ist.

6. Vorrichtung nach einem der Ansprüche 3 bis 5, **dadurch gekennzeichnet, dass** mehrere Wasserleitelemente (9) und/oder mehrere Abstandselemente (9) vorgesehen sind.

7. Vorrichtung nach einem der Ansprüche 3 bis 6, **dadurch gekennzeichnet, dass** das Wasserleitelement (9) und/oder das Abstandselement (9) wenigstens teilweise als Rippe (9) und/oder Noppe (9) und/oder Erhebung (9) ausgebildet ist.

8. Vorrichtung nach einem der vorgenannten Ansprüche, **dadurch gekennzeichnet, dass** das Wasserleitelement (9) wenigstens teilweise als Auskragung (9) des Speichers (1) und/oder der Seitenwand (7) ausgebildet ist.

9. Vorrichtung nach einem der Ansprüche 3 bis 8, **dadurch gekennzeichnet, dass** die Seitenwand (7) und/oder Basiswand (8) sowie wenigstens ein oder zwei Abstandselemente (9) sowie das Reinigungsmittel wenigstens teilweise einen geschlossenen Wasserkanal zum Durchleiten von Wasser (F) ausbildet.

10. Geschirrspülmaschine mit einem Reinigungsraum, wobei der Reinigungsraum, insbesondere eine Tür des Reinigungsraums, wenigstens eine Vorrichtung nach einem der vorgenannten Ansprüche aufweist.

## Claims

1. A device for dispensing cleaning agent into a dishwasher comprising a cover element for closing or opening at least one opening (2) in a storage compartment (1) for storing the cleaning agent, wherein the storage compartment (1) comprises at least one base wall (8) opposite the opening (2) and at least one side wall (7) oriented transversely to the base wall (8), wherein at least one water directing element (5, 9) for directing and/or conducting water (F) is arranged, **characterised in that**, in an operating position and/or in the wash-out position of the device, an inlet (6) for water flowing/streaming down from above and/or vertically is provided on an upper side and/or an upper side wall (7) of the storage compartment (1), and **in that**, in the operating position and/or in the wash-out position, a funnel (4) is provided on the upper side and/or above the upper side wall (7) of the storage compartment (1), wherein said funnel is realised via a housing wall having two dams (5) and/or first water directing elements (5) and/or elevations (5), so that water flowing/flying from spray arms to the device and/or into the storage compartment (1) and additionally onto the device above the storage compartment (1) is collected and fed into the storage compartment (1).

2. The device according to claim 1, **characterised in that** at least one second water directing element (9) is arranged at least on the side wall (7) and/or on the base wall (8).

3. The device according to any one of the preceding claims, **characterised in that** at least one spacer element (9) for at least partially spacing the cleaning agent apart from the wall (7, 8) is arranged, so that in particular a cavity is at least partially present between the wall (7, 8) and the cleaning agent.

4. The device according to claim 3, **characterised in that** at least the side wall (7) and/or the base wall (8) comprises at least the water directing element (9) and/or the spacer element (9).

5. The device according to any one of claims 3 and 4, **characterised in that** the spacer element (9) is at least partially formed as a water directing element (9).

6. The device according to any one of claims 3 to 5, **characterised in that** a plurality of water directing elements (9) and/or a plurality of spacer elements (9) are provided.

7. The device according to any one of claims 3 to 6, **characterised in that** the water directing element (9) and/or the spacer element (9) is at least partially formed as a rib (9) and/or a knob (9) and/or an elevation (9).

8. The device according to any one of the preceding claims, **characterised in that** the water directing element (9) is at least partially formed as a projection (9) of the storage compartment (1) and/or of the side wall (7).

9. The device according to any one of claims 3 to 8, **characterised in that** the side wall (7) and/or the base wall (8) and at least one or two spacer elements (9) as well as the cleaning agent at least partially form a closed water channel for the passage of water (F).

10. A dishwasher comprising a cleaning space, wherein the cleaning space, in particular a door of the cleaning space, has at least one device according to any one of the preceding claims.

## Revendications

1. Dispositif de distribution de produit de nettoyage dans un lave-vaisselle comprenant un élément de couvercle pour fermer ou découvrir au moins une ouverture (2) d'un réservoir (1) pour stocker le produit de nettoyage, le réservoir (1) ayant au moins une paroi de base (8) disposée en face de l'ouverture (2) et au moins une paroi latérale (7) orientée transversalement à la paroi de base (8), au moins un élément de guidage d'eau (5, 9) étant agencé pour conduire et/ou guider l'eau (F), **caractérisé en ce que** dans une position de fonctionnement et/ou dans la position de lavage du dispositif, sur un côté supérieur et/ou une paroi latérale supérieure (7) du réservoir (1), une entrée (6) est prévue pour l'eau qui s'écoule du haut et/ou verticalement, et **en ce qu'**en position de fonctionnement et/ou en position de lavage du dispositif, un entonnoir (4) est prévu sur le dessus et/ou au-dessus de la paroi latérale supérieure (7) du réservoir (1), ledit entonnoir étant réalisé au moyen d'une paroi de boîtier avec deux barrages (5) et/ou premiers éléments de guidage d'eau (5) et/ou élévations (5), de sorte que l'eau qui est pulvérisée/envoyée par des bras gicleurs vers le dispositif et/ou dans le réservoir (1) et en plus au-dessus du réservoir (1) sur le dispositif, est collectée et introduite dans le réservoir (1).

2. Dispositif selon la revendication 1, **caractérisé en ce qu'**au moins un second élément de guidage d'eau (9) est disposé au moins sur la paroi latérale (7) et/ou sur la paroi de base (8).

3. Dispositif selon l'une quelconque des revendications précédentes, **caractérisé en ce qu'**au moins un élément d'espacement (9) est agencé pour espacer au moins partiellement le produit de nettoyage de la paroi (7, 8), de sorte qu'en particulier un vide est au moins partiellement présent entre la paroi (7, 8) et le produit de nettoyage.

4. Dispositif selon la revendication 3, **caractérisé en ce qu'**au moins la paroi latérale (7) et/ou la paroi de base (8) comprend au moins l'élément de guidage d'eau (9) et/ou l'élément d'espacement (9).

5. Dispositif selon l'une quelconque des revendications 3 ou 4, **caractérisé en ce que** l'élément d'espacement (9) est formé au moins partiellement en tant qu'élément de guidage d'eau (9).

6. Dispositif selon l'une des revendications 3 à 5, **caractérisé en ce que** plusieurs éléments de guidage d'eau (9) et/ou plusieurs éléments d'espacement (9) sont prévus.

7. Dispositif selon l'une quelconque des revendications 3 à 6, **caractérisé en ce que** l'élément de guidage d'eau (9) et/ou l'élément d'espacement (9) est au moins partiellement réalisé sous forme de nervure (9) et/ou de boucle (9) et/ou d'élévation (9).

8. Dispositif selon l'une quelconque des revendications précédentes, **caractérisé en ce que** l'élément de guidage d'eau (9) est au moins partiellement réalisé sous forme de saillie (9) du réservoir (1) et/ou de la paroi latérale (7).

9. Dispositif selon l'une quelconque des revendications 3 à 8, **caractérisé en ce que** la paroi latérale (7) et/ou la paroi de base (8) et au moins un ou deux éléments d'espacement (9) ainsi que le produit de nettoyage forment au moins partiellement un canal d'eau fermé pour le passage de l'eau (F).

10. Lave-vaisselle comprenant un espace de nettoyage, l'espace de nettoyage, en particulier une porte de l'espace de nettoyage, comportant au moins un dispositif selon l'une quelconque des revendications précédentes.
